# EUROPÄISCHE PATENTSCHRIFT

(11) **EP 3 046 823 B1**
(45) Veröffentlichungstag und Bekanntmachung des Hinweises auf die Patenterteilung: **15.01.2020**
(21) Anmeldenummer: 14781850.4
(22) Anmeldetag: 02.10.2014
(51) Int. Cl.: B61F 5/22

(54) **ANBINDUNG EINER SEKUNDÄRFEDER AN EINEN WAGENKASTEN**
CONNECTION OF A SECONDARY SPRING TO A CAR BODY
LIAISON D'UNE SUSPENSION SECONDAIRE À UNE CAISSE DE WAGON

(30) Priorität: 29.11.2013 DE 102013224606
(43) Veröffentlichungstag der Anmeldung: 27.07.2016
(73) Patentinhaber: Siemens Mobility GmbH, 81739 München (DE)
(72) Erfinder: DISTLER, Helmut, 91126 Schwabach (DE)
(86) Internationale Anmeldenummer: PCT/EP2014/071142
(87) Internationale Veröffentlichungsnummer: WO 2015/078621

(56) Entgegenhaltungen:
- EP-A1- 2 676 859
- WO-A1-2012/068849
- WO-A1-2013/029924
- US-A- 2 305 732

## Beschreibung

Die Erfindung betrifft ein Schienenfahrzeug mit zumindest einem Wagenkasten und zumindest einer Sekundärfeder zur Abfederung des Wagenkastens auf einem Fahrwerk, wobei der Wagenkasten und die Sekundärfeder miteinander verbindbar sind.

Sekundärfedern, beispielsweise ausgebildet als Uhrglasfedern, sind zwischen einem Fahrwerk und einem Wagenkastens eines Schienenfahrzeugs angeordnet, um den Wagenkasten auf dem Fahrwerk abzufedern. Sie dienen der Übertragung von Traktions-, Vertikal- und Seitenkräften zwischen Fahrwerk und Wagenkasten. Dazu sind sie üblicherweise mit dem Wagenkasten und mit dem Fahrwerk verschraubt.

Die Druckschrift WO 2013/029924 A1 zeigt eine Sekundärfeder, die formschlüssig mit dem Wagenkasten verbunden scheint. Die US 2,305,732 A und EP 2 676 859 A1 offenbaren Wiegendrehgestelle mit Sekundärfedern zwischen Rahmen und Wiege.

Der Erfindung liegt die Aufgabe zugrunde, ein sicheres und dennoch einfach zu montierendes und wartungsfreundliches Schienenfahrzeug vorzuschlagen.

Gelöst wird die Aufgabe durch die Gegenstände der unabhängigen Patentansprüche. Weiterbildungen und Ausgestaltungen der Erfindung finden sich in den Merkmalen der abhängigen Patentansprüche wieder.

Ein erfindungsgemäßes Schienenfahrzeug umfasst wenigstens einen erfindungsgemäßen Wagenkasten und wenigstens eine erfindungsgemäße Sekundärfeder. Darüber hinaus umfasst es wenigstens ein Fahrwerk, insbesondere ein Drehgestell. Das Schienenfahrzeug ist insbesondere ein Schienenfahrzeug des Personenverkehrs, insbesondere des Personennahverkehrs in niederflurbauweise.

Der Wagenkasten wirkt mit der wenigstens einen Sekundärfeder unter Bildung einer formschlüssigen Verbindung zusammen, so dass der Wagenkasten und die wenigstens eine erfindungsgemäße Sekundärfeder formschlüssig miteinander verbunden sind. Die formschlüssige Verbindung zwischen dem Wagenkasten und der Sekundärfederung ist derart ausgebildet, dass sie zumindest parallel zu einer Hochachse des Wagenkastens zum Wagenkasten hin und senkrecht zur Hochachse des Wagenkastens wirkt.

Sekundärfeder und Wagenkasten umfassen jeweils wenigstens einen Verbindungspartner zur Bildung der formschlüssigen Verbindung. Diese sind komplementär zueinander ausgebildet.

Die formschlüssige Verbindung dient zur Übertragung von Kräften zwischen der Sekundärfeder und dem Wagenkasten. Sie ist derart ausgebildet und ausgerichtet, dass Bewegungen des wenigstens einen Verbindungspartners der Sekundärfeder parallel zu einer Hochachse des Wagenkastens zum Wagenkasten hin und senkrecht zur Hochachse des Wagenkastens verhindert werden. Gleichzeitig sind dadurch Kräfte, die parallel zur Hochachse des Wagenkastens zum Wagenkasten hin und senkrecht zur Hochachse des Wagenkastens wirken, von der Sekundärfeder auf den Wagenkasten übertragbar.

Gemäß einer Ausführungsform der Erfindung kommt der Wagenkasten in Auflage auf die Sekundärfeder. In Ruhelage des Schienenfahrzeugs, also auf einer horizontalen Ebene stehend, wirkt die Gewichtskraft des Wagenkastens des Schienenfahrzeugs vertikal auf die Sekundärfeder. Die Gegenkraft der Sekundärfeder wirkt dann ebenfalls in vertikaler Richtung zum Wagenkasten hin. Es gilt dann, dass die Verbindungspartner der formschlüssigen Verbindung derart ausgebildet und angeordnet sind, dass Bewegungen des Verbindungspartners der Sekundärfeder in horizontaler Richtung und vertikal zum Wagenkasten hin verhindert werden. Horizontale Kräfte treten beispielsweise während Kurvenfahrten auf. Die Gewichtskraft des Wagenkastens wird in der Ruhelage des Schienenfahrzeugs ausschließlich über die wenigstens eine formschlüssige Verbindung auf die wenigstens eine Sekundärfeder übertragen. Natürlich können mehrere Wagenkästen und mehrere Sekundärfedern vorgesehen sein, welche jeweils über erfindungsgemäß wirkende formschlüssige Verbindungen mit den Wagenkästen verbunden sind.

Ein erfindungsgemäßer Wagenkasten umfasst zur Bildung der formschlüssigen Verbindung somit wenigstens eine geeignete Vorrichtung, welche als Verbindungspartner der formschlüssigen Verbindung mit einem Verbindungpartner der Sekundärfeder zusammenwirkt, und welche komplementär zum Verbindungpartner der Sekundärfeder ausgebildet ist, in der Art, dass eine formschlüssige Verbindung der Verbindungspartner mit den oben genannten Wirkungen entsteht.

Eine erfindungsgemäße Sekundärfeder dient zur Abfederung des Wagenkastens auf einem Fahrwerk. Analog umfasst sie zur Bildung der formschlüssigen Verbindung wenigstens eine geeignete, komplementär zum Verbindungpartner des Wagenkastens ausgebildete Vorrichtung, welche als Verbindungspartner der formschlüssigen Verbindung mit dem Verbindungpartner des Wagenkastens unter Bildung der formschlüssigen Verbindung mit den oben genannten Wirkungen zusammenwirkt.

Eine weitere Weiterbildung der Erfindung besteht darin, dass die Sekundärfeder zur Bildung der formschlüssigen Verbindung einen konischen Dorn aufweist. Der Wagenkasten weist dann entsprechend eine komplementär zum konischen Dorn ausgebildete Buchse auf. Die Buchse dient zur formschlüssigen Aufnahme des Dorns. Insbesondere weist die Sekundärfeder stirnseitig die Form eines Kegelstumpfs auf, welcher den konischen Dorn bildet. Die Buchse kann dabei beispielsweise die Form einer topfförmigen Einstülpung aufweisen oder sie weist eine konische Bohrung auf. Es ist aber auch möglich, den konischen Dorn in einem ringförmig ausgebildeten Abschnitt des Wagenkastens unter Bildung der formschlüssigen Verbindung aufzunehmen. Dieser umschließt den konischen Dorn radial. Sein Innendurchmesser ist größer als der Außendurchmesser des konischen Dorn an seiner Spitze. Gleichzeitig ist der Innendurchmesser des Rings jedoch kleiner, als der Außendurchmesser des konischen Dorn an seiner Basis. Somit nimmt der Ring den konischen Dorn auch axial auf. In diesem Ausgestaltungsbeispiel weist der Wagenkasten somit einen Ring vorgegebenen Durchmessers zur Bildung der formschlüssigen Verbindung auf.

Alternativ weist der Wagenkasten zur Bildung der formschlüssigen Verbindung einen konischen Dorn und die Sekundärfeder eine komplementär ausgebildete Buchse auf.

Es gibt viele weitere, hier ungenannte, dem Fachmann bekannte, komplementär zueinander ausgebildete Vorrichtungen zur Bildung einer formschlüssigen Verbindung mit den oben genannten Wirkungen, welche als mit umfasst gelten. Allen gemeinsam ist, dass eine Kraftübertragung über die formschlüssige Verbindung der zueinander komplementären Verbindungspartner des Wagenkastens und der Sekundärfeder erfolgt.

Vorteilhaft bilden die zueinander komplementären Verbindungspartner des Wagenkastens und der Sekundärfeder eine Übergangspassung.

Ein Vorteil der Kraftübertragung über den Formschluss besteht darin, dass auf kraftübertragende Verschraubungen verzichtet werden kann und damit weniger Bauteile und ein geringerer Herstellungsaufwand verbunden sind.

Gemäß einer Weiterbildung der Erfindung werden Kräfte, die parallel zur Hochachse des Wagenkastens zum Wagenkasten hin und senkrecht zur Hochachse des Wagenkastens wirken, ausschließlich über die formschlüssige Verbindung von der Sekundärfeder auf den Wagenkasten übertragen. Zur mechanischen Übertragung der Kräfte weisen die Verbindungspartner der formschlüssigen Verbindung der Sekundärfeder und des Wagenkastens entsprechend geeignete Werkstoffe und geometrische Dimensionen auf.

Weitergebildet sind der Wagenkasten und die wenigstens eine Sekundärfeder frei von kraftschlüssigen oder stoffschlüssigen Verbindungen miteinander verbunden. Insbesondere sind der Wagenkasten und die wenigstens eine Sekundärfeder frei von gegenseitigen Verschraubungen miteinander verbunden.

Fürderhin umfasst ein erfindungsgemäßes Schienenfahrzeug wenigstens ein Fahrwerk, insbesondere wenigstens ein Drehgestell, wobei das Fahrwerk und die wenigstens eine Sekundärfeder formschlüssig miteinander verbunden sind, welche formschlüssige Verbindung zumindest parallel zu einer Hochachse des Fahrwerks zum Fahrwerk hin und senkrecht zur Hochachse : des Fahrwerks wirkt. Einer Ausführungsform nach, sind auch das Fahrwerk und die wenigstens eine Sekundärfeder frei von kraftschlüssigen oder stoffschlüssigen Verbindungen, insbesondere frei von gegenseitigen Verschraubungen, miteinander verbunden.

Bei dem Schienenfahrzeug handelt es sich insbesondere um ein Niederflurfahrzeug. Es kann mehrere Wagenkästen und mehrere Fahrwerke, beispielsweise Drehgestelle, umfassen. Natürlich sind dann auch mehrere Sekundärfedern zum Abfedern der Wagenkästen auf den Fahrwerken vorgesehen. In einer Weiterbildung ist ein Wagenkasten des Schienenfahrzeugs auf genau einem Fahrwerk abgefedert. Zur Abfederung eines Wagenkastens auf einem Fahrwerk können mehrere Sekundärfedern vorgesehen sein, beispielsweise genau zwei. Ein Fahrwerk kann einen, insbesondere jedoch genau zwei längsliegende Fahrmotoren umfassen.

In einer weiteren Weiterbildung der Erfindung ist vorgesehen, dass das Fahrwerk zwei parallel zu einer Längsachse des Fahrwerks angeordnete Fahrmotoren umfasst, wobei zwei Sekundärfedern zur Abfederung des Wagenkastens auf dem Fahrwerk vorgesehen sind, welche zwischen den Fahrmotoren, insbesondere auf einer Linie senkrecht zu einer Längsachse des Fahrwerks, angeordnet sind. Die Verbindungsstellen der Sekundärfedern mit dem Fahrwerk liegen dann auf einer Linie. Weitergebildet teilt diese Line das Fahrwerk in einen vorderen und einen hinteren Teil, welche im Wesentlichen gleich groß sind - sie liegt in einer Quermittenebene.

Zur Stabilisierung des Wagenkastens auf dem Fahrwerk weist, ein weitergebildetes Schienenfahrzeug wenigstens eine Wankstütze, insbesondere eine mechanische Wankstütze, auf. Wankstützen sind als solche bereits bekannt. Gemäß einer Ausgestaltung sind vier Wankstützen vorgesehen, welche so auf dem Fahrwerk angeordnet sind, dass die Anlenkungspunkte der Wankstützen auf dem Fahrwerk ein Viereck bilden, welches die Verbindungsstellen der Sekundärfedern mit dem Fahrwerk umschließt.

Längsseits angeordnete Fahrmotoren haben vielfältige Vorteile. Sie dienen insbesondere zum Antrieb beider Räder einer Seite des Fahrwerks und somit von gegenüberliegenden Rädern einer Achse. Solche Antriebseinheiten werden auch als Längsradsätze bezeichnet. Gemäß einer Ausführungsform umfasst das Fahrwerk somit zwei Längsradsätze mit zwei parallel zueinander und parallel zur Längsachse des Fahrwerks angeordneten Fahrmotoren.

Aus dem Stand der Technik bekannt sind Drehgestelle mit oberhalb von längsliegenden Fahrmotoren angeordneten Sekundärfedern. Dies hat zur Folge, dass die Auflagepunkte des Wagenkastens auf den Sekundärfedern deutlich erhöht sind, und insbesondere bei einem Niederflurschienenfahrzeug keine Sitze über den Sekundärfedern angeordnet werden können.

Durch innenliegende Sekundärfedern sind die Auflagepunkte des Wagenkastens über dem Fahrwerk hingegen deutlich niedriger. Über den Fahrwerken entstehender Platz kann für Passagiere genutzt werden.

Weitergebildet kann der Wagenkasten eine Öffnung im Boden aufweisen, wobei die Sekundärfeder erste Mittel zur Verbindung eines ersten Teils eines Spannwerkzeugs mit der Sekundärfeder umfasst, wobei die Sekundärfeder im Bereich der Öffnung im Boden des Wagenkasten angeordnet ist und wobei die Öffnung im Boden des Wagenkastens derart ausgebildet ist, dass durch die Öffnung im Boden des Wagenkastens zumindest der erste Teil des Spannwerkzeugs durchführbar und mit der Sekundärfeder verbindbar ist, wobei die ersten Mittel der Sekundärfeder zur Verbindung des ersten Teils des Spannwerkzeugs mit der Sekundärfeder derart angeordnet sind, dass eine Kraft, welche durch das Spannwerkzeug auf die Sekundärfeder aufgebracht wird und welche in einer Richtung gegen den Wagenkasten wirkt, so in die Sekundärfeder eingeleitet wird, dass die Sekundärfeder gegen den Wagenkasten vorgespannt wird.

Eine weitere Weiterbildung des erfindungsgemäßen Schienenfahrzeugs sieht vor, dass der Wagenkasten zweite Mittel zur Verbindung eines zweiten Teils des Spannwerkzeugs mit dem Wagenkasten umfasst, wobei die zweiten Mittel des Wagenkastens zur Verbindung des zweiten Teils des Spannwerkzeugs mit dem Wagenkasten in einem Innenraum des Wagenkastens angeordnet sind.

Nach einer weiteren Weiterbildung der Erfindung ist vorgesehen, dass die wenigstens eine Sekundärfeder entlang einer vorgegebenen Achse in einen ersten und zumindest einen weiteren, zweiten Abschnitt geteilt ist, welcher erste Abschnitt axial steif und orthogonal zur vorgegebenen Achse federnd ausgebildet ist und welcher zweite Abschnitt orthogonal zur vorgegebenen Achse steif und axial federnd ausgebildet ist, wobei die Sekundärfeder so zum Wagenkasten angeordnet ist, dass der Wagenkasten in Auflage auf den zweiten Abschnitt der Sekundärfeder kommt.

Der zweite Abschnitt der Sekundärfeder ist mit dem Wagenkasten verbunden. Der erste Abschnitt der Sekundärfeder ist mit dem Fahrwerk des Schienenfahrzeugs verbunden.

Die Sekundärfeder ist derart zwischen Fahrwerk und Wagenkasten des Schienenfahrzeugs angeordnet, dass in stehendem Zustand des Schienenfahrzeugs die vorgegebene Achse der Sekundärfeder in vertikale Richtung weist und somit der erste Abschnitt der Sekundärfeder vertikal steif und horizontal federnd ausgebildet ist und der zweite Abschnitt horizontal steif und vertikal federnd ausgebildet ist.

Die vorgegebene Achse fällt beispielsweise mit einer Längsachse der Sekundärfeder zusammen und verläuft parallel zur Hochachse des Wagenkastens. In stehendem Zustand des Schienenfahrzeugs bewirkt die Gewichtskraft des Wagenkastens dann eine Einfederung des zweiten Abschnitts der Sekundärfeder. Es wäre dann ausreichend, ausschließlich den zweiten Abschnitt der Sekundärfeder gegen den Wagenkasten des Schienenfahrzeugs vorzuspannen. Die Vorspannung wirkt in Richtung der vorgegebenen Achse, insbesondere der Längsachse der Sekundärfeder. Gemäß einer Ausgestaltung der Erfindung wird ausschließlich der zweite Abschnitt der Sekundärfeder gegen den Wagenkasten vorgespannt. Dazu sind die ersten Mittel der Sekundärfeder entsprechend geeignet an der Sekundärfeder angeordnet.

Gemäß einer Weiterbildung sind der erste und der zweite Abschnitt durch eine Trennplatte voneinander getrennt. Die Trennplatte ist also zwischen dem ersten und dem zweiten Abschnitt der Sekundärfeder angeordnet.

Die Trennplatte kann dann ihrerseits mit den ersten Mitteln der Sekundärfeder zur Ausbildung der Verbindung mit dem vorgegebenen Spannwerkzeug verbunden sein.

Die Trennplatte ist geeignet zur Aufnahme von Kräften zur Vorspannung der Sekundärfeder gegen den Wagenkasten. Sie dient der Einleitung der genannten Kräfte in den zweiten Abschnitt der Sekundärfeder, welcher, insbesondere ausschließlich, mittels des Spannwerkzeugs gegen den Wagenkasten vorgespannt wird. Die Trennplatte kann sowohl axial als auch radial zur vorgegebenen Achse steif ausgebildet. Beispielsweise besteht sie aus einem Metall oder einer Metalllegierung. Insbesondere ist sie aus Stahl hergestellt.

Die Sekundärfeder kann darüber hinaus zumindest einen Horizontalanschlag umfassen, welcher so an der Sekundärfeder angeordnet ist, dass eine Kraft, welche orthogonal zur vorgegebenen Achse auf den Horizontalanschlag einwirkt, zwischen dem ersten und dem zweiten Abschnitt in die Sekundärfeder eingeleitet wird. Dieser Horizontalanschlag ist beispielsweise an der Trennplatte angeordnet.

Gemäß einer weiteren Weiterbildung der Erfindung sind der erste und der zweite Abschnitt koaxial zueinander ausgebildet. Beispielsweise sind der erste und der zweite Abschnitt jeweils rotationssymmetrisch ausgebildet und so zueinander angeordnet, dass sie eine gemeinsame Rotationsachse aufweisen.

Die Erfindung lässt zahlreiche Ausführungsformen zu. Sie wird anhand der nachfolgenden Figuren näher erläutert, in denen jeweils ein Ausgestaltungsbeispiel dargestellt ist. Gleiche Elemente in den Figuren sind mit gleichen Bezugszeichen versehen.
- Fig. 1: zeigt einen Teilschnitt durch ein erfindungsgemäßes Schienenfahrzeug,
- Fig. 2: zeigt einen Querschnitt durch die Sekundärfeder aus Fig. 1 im Detail.

In Fig. 1 und Fig. 2 ist ein Teilschnitt durch ein Fahrwerk, eine erfindungsgemäße Sekundärfeder und einen erfindungsgemäßen Wagenkasten dargestellt. Die Figuren werden nachfolgend gemeinsam besprochen.

Die Sekundärfeder 1 ist einerseits mit einer Traverse 2 eines Fahrwerks und andererseits mit einem Wagenkasten 3 eines Schienenfahrzeugs verbunden.

Die Sekundärfeder 1 weist hier einen ersten Abschnitt 4 auf, welcher eine vertikal steife und horizontal federnde Schichtfeder umfasst, und sie weist einen weiteren, zweiten Abschnitt 5 auf, welcher eine horizontal steife und vertikal federnde Konusfeder, hier eine Gummi-Metall-Feder, umfasst.

Die Sekundärfeder 1 ist hier in ihrer vorgesehenen Betriebslage so zwischen dem Drehgestell und dem Wagenkasten 3 angeordnet, dass der erste Abschnitt 4 auf dem Drehgestell, hier der Traverse 2, montiert ist, wobei der zweite Abschnitt 5 mit dem Wagenkasten 3 des Schienenfahrzeugs verbunden ist.

Die Abschnitte 4, 5 weisen eine gemeinsame Rotationsachse auf. Diese ist gleichzeitig Längsachse der Sekundärfeder 1. In ihrer Betriebsstellung zeigt diese Achse in vertikale Richtung. Hier verläuft diese Achse entlang eines zentral im ersten Abschnitt 4 der Sekundärfeder 1 angeordneten Zapfens 6. Gleichzeitig fällt die Längsachse mit der Hochachse des Wagenkastens 3 zusammen.

Über den zentral in der Schichtfeder angeordneten Zapfen 6 werden Querkräfte, also Kräfte in horizontaler Richtung, vom Drehgestell auf die Sekundärfeder 1 oder von der Sekundärfeder 1 auf das Drehgestell übertragen. Dazu weist das Drehgestell, hier die Traverse 2, eine entsprechend komplementär ausgeformte Aufnahme für den Zapfen 6 auf.

Am gegenüberliegenden Ende der Sekundärfeder 1 ist diese mit dem Wagenkasten 3 verbunden. Allgemein sind die Sekundärfeder 1 und der Wagenkasten 3 komplementär zueinander ausgebildet und ausgerichtet und sie sind derart formschlüssig miteinander verbunden, dass vorgegebene Bewegungen der Sekundärfeder 1 zum Wagenkasten 3 verhindert werden.

In diesem Ausführungsbeispiel ist die Sekundärfeder 1 ausschließlich formschlüssig mit dem Wagenkasten 3 verbunden. Der Wagenkasten 3 und die Sekundärfeder weisen hierzu jeweils wenigstens einen Verbindungspartner 7, 8 der formschlüssigen Verbindung auf, welche derart komplementär zueinander ausgebildet sind, dass Bewegungen des Verbindungspartners 7 der Sekundärfeder 1 zum Verbindungspartner 8 des Wagenkastens 3 in Richtung der Längsachse der Sekundärfeder 1 zum Wagenkasten 3 hin und senkrecht dazu verhindert werden. Genauer gesagt sind sämtliche Bewegungen des Verbindungspartners 7, von seinem Schwerpunkt aus gesehen, in Richtung aller Punkte einer Halbkugel um den Schwerpunkt verhindert.

Der Formschluss ist geeignet, Kräfte zu übertragen, die von der Sekundärfeder 1 in einer Richtung parallel zu einer Hochachse des Wagenkastens 3 zum Wagenkasten hin und senkrecht zur Hochachse des Wagenkastens 3 auf den Wagenkasten 2 wirken.

Zur mechanischen Übertragung der Kräfte sind die Verbindungspartner 7, 8 der formschlüssigen Verbindung der Sekundärfeder und des Wagenkastens geeignet ausgebildet, insbesondere aus einem geeigneten Werkstoff hergestellt und geometrisch dimensioniert. Insbesondere sind sie geeignet ausgebildet, alle von der Sekundärfeder 1 auf den Wagenkasten 3 zu übertragenden Kräfte über die formschlüssige Verbindung zu übertragen.

Die Sekundärfeder 1 weist als Verbindungspartner 7 der formschlüssigen Verbindung eine konische Form im Bereich ihrer dem Wagenkasten 2 zugewandten Stirnseite auf. Darüber hinaus umfasst sie einen Kragen 10 im Bereich der Basis des Konus. Der Kragen 10 ist umlaufend um den Konus ausgebildet und begrenzt dessen Mantelfläche.

Der Wagenkasten 3 umfasst hingegen eine topfförmige Einbuchtung 9, in welcher ein Teil des Verbindungspartners 7 der Sekundärfeder 1 aufgenommen wird. Zusätzlich ist ein Ring 8 am Eingang der topfförmigen Einbuchtung 9 angeordnet. Durch den Ring 8 wird der Konus zentrisch in die toppförmige Einbuchtung 9 eingeführt. Der Ring 8 bildet für den Kragen 10 einen axialen Anschlag und somit in letzter Instanz eine formschlüssige Verbindung in Richtung der Hochachse des Wagenkastens hin wirkend. Umgekehrt liegt der Ring 8 des Wagenkastens 3 in vertikaler Richtung auf dem Kragen 10 der Sekundärfeder auf, wodurch die Gewichtskräfte des Wagenkastens 3 auf die Sekundärfeder 1 übertragen werden.

Radial dazu begrenzt der Ring 8 um die Mantelfläche des Konus die Bewegungen der Sekundärfeder 1 relativ zum Wagenkasten 3.

Der Ring 8 umschließt den konisch geformten stirnseitigen Abschnitt 7 der Sekundärfeder 1 radial. Sein Innendurchmesser ist größer als der Außendurchmesser der Sekundärfeder 1 an ihrer Spitze. Gleichzeitig ist der Innendurchmesser des Rings 8 im Wesentlichen gleich groß wie der Außendurchmesser der Sekundärfeder 1 im Bereich oberhalb des Kragens 10. Sie bilden eine Übergangspassung.

Die Flächen der Verbindungspartner einer formschlüssigen Erfindung, welche in gegenseitige Anlage kommen und so zusammenwirken, dass Kräfte von einem Verbindungspartner auf den anderen übertragbar sind, werden auch Wirkflächen genannt. Hier bilden die Unterseite des Rings 8 und seine Innenseite Wirkflächen aus. Analog bilden die Oberseite des Kragens 10 und Abschnitte der Mantelfläche des Konus' Wirkflächen aus. Die Unterseite des Rings 8 und die Oberseite des Kragens 10 bilden dabei ein Wirkflächenpaar, wie auch die Innenseite des Rings 8 und die Mantelfläche des Konus'.

Topfförmige Einbuchtung 9 und Ring 8 bilden eine Buchse. Alternativ kann der Wagenkasten 3 als Verbindungspartner der formschlüssigen Verbindung eine konische Bohrung aufweisen.

Der Wagenkasten 3 und die Sekundärfeder 1 sind ansonsten frei von kraftübertragenden Verschraubungen.

In diesem Ausgestaltungsbeispiel umfasst das Fahrwerk, welches als Drehgestell ausgebildet ist, zwei parallel zur Längsachse des Fahrwerks angeordnete Fahrmotoren, zwischen welchen Fahrmotoren zwei Sekundärfedern angeordnet sind, auf einer Linie senkrecht zur Längsachse des Fahrwerks und das Fahrwerk entlang seiner Längsachse im Wesentlichen mittig teilend.

## Patentansprüche

1. Schienenfahrzeug mit zumindest einem Wagenkasten (3), wenigstens einem Fahrwerk (2) und zumindest einer Sekundärfeder (1) zur Abfederung des Wagenkastens auf dem Fahrwerk, wobei der Wagenkasten (3) und die Sekundärfeder (1) formschlüssig miteinander verbunden sind, welche formschlüssige Verbindung (7, 8) zumindest parallel zu einer Hochachse des Wagenkastens zum Wagenkasten hin und senkrecht zur Hochachse des Wagenkastens wirkt, **dadurch gekennzeichnet, dass** das Fahrwerk (2) und die wenigstens eine Sekundärfeder (1) formschlüssig miteinander verbunden sind, welche formschlüssige Verbindung (6, 2) zumindest parallel zu einer Hochachse des Fahrwerks zum Fahrwerk hin und senkrecht zur Hochachse des Fahrwerks wirkt.

2. Schienenfahrzeug nach Anspruch 1, **dadurch gekennzeichnet, dass** zur Bildung der formschlüssigen Verbindung die Sekundärfeder einen konischen Dorn (8) und der Wagenkasten eine komplementär ausgebildete Buchse (7) aufweisen.

3. Schienenfahrzeug nach Anspruch 1, **dadurch gekennzeichnet, dass** zur Bildung der formschlüssigen Verbindung der Wagenkasten einen konischen Dorn und die Sekundärfeder eine komplementär ausgebildete Buchse aufweisen.

4. Schienenfahrzeug nach einem der Ansprüche 1 bis 3, **dadurch gekennzeichnet, dass** es wenigstens ein Fahrwerk mit zwei parallel zu einer Längsachse des Fahrwerks angeordneten Fahrmotoren und zwei Sekundärfedern zur Abfederung des Wagenkastens auf dem Fahrwerk umfasst, welche zwei Sekundärfedern zwischen den Fahrmotoren angeordnet sind.

5. Schienenfahrzeug nach einem der Ansprüche 1 bis 4, **dadurch gekennzeichnet, dass** der Wagenkasten und die wenigstens eine Sekundärfeder frei von kraftschlüssigen oder stoffschlüssigen Verbindungen miteinander verbunden sind.

6. Schienenfahrzeug nach einem der Ansprüche 1 bis 5, **dadurch gekennzeichnet, dass** der Wagenkasten eine Öffnung (9) im Boden aufweist, wobei die Sekundärfeder erste Mittel zur Verbindung eines ersten Teils eines Spannwerkzeugs mit der Sekundärfeder umfasst, wobei die Sekundärfeder im Bereich der Öffnung im Boden des Wagenkasten angeordnet ist und wobei die Öffnung im Boden des Wagenkastens derart ausgebildet ist, dass durch die Öffnung im Boden des Wagenkastens zumindest der erste Teil des Spannwerkzeugs durchführbar und mit der Sekundärfeder verbindbar ist, wobei die ersten Mittel der Sekundärfeder zur Verbindung des ersten Teils des Spannwerkzeugs mit der Sekundärfeder derart angeordnet sind, dass eine Kraft, welche durch das Spannwerkzeug auf die Sekundärfeder aufgebracht wird und welche in einer Richtung gegen den Wagenkasten wirkt, so in die Sekundärfeder eingeleitet wird, dass die Sekundärfeder gegen den Wagenkasten vorgespannt wird.

7. Schienenfahrzeug nach Anspruch 6, **dadurch gekennzeichnet, dass** der Wagenkasten zweite Mittel zur Verbindung eines zweiten Teils des Spannwerkzeugs mit dem Wagenkasten umfasst, wobei die zweiten Mittel des Wagenkastens zur Verbindung des zweiten Teils des Spannwerkzeugs mit dem Wagenkasten in einem Innenraum des Wagenkastens angeordnet sind.

## Claims

1. Rail vehicle having at least one car body (3), at least one chassis (2) and at least one secondary spring (1) for cushioning the car body on the chassis, wherein the car body (3) and the secondary spring (1) are in positive connection with one another, said positive connection (7, 8) acting at least in parallel to a vertical axis of the car body to the car body and perpendicular to the vertical axis of the car body, **characterised in that** the chassis (2) and the at least one secondary spring (1) are in positive connection with one another, said positive connection (6, 2) acting at least in parallel to a vertical axis of the chassis to the chassis and perpendicular to the vertical axis of the chassis.

2. Rail vehicle according to claim 1, **characterised in that** to form the positive connection the secondary spring has a conical mandrel (8) and the car body a complementarily embodied bushing (7).

3. Rail vehicle according to claim 1, **characterised in that** to form the positive connection the car body has a conical mandrel and the secondary spring has a complementarily embodied bushing.

4. Rail vehicle according to one of claims 1 to 3, **characterised in that** it comprises at least one chassis with two traction motors arranged in parallel to a longitudinal axis of the chassis and two secondary springs for cushioning the car body on the chassis, said two secondary springs being arranged between the traction motors.

5. Rail vehicle according to one of claims 1 to 4, **characterised in that** the car body and the at least one secondary spring are connected to one another free from non-positive or material-bonded connections.

6. Rail vehicle according to one of claims 1 to 5, **characterised in that** the car body has an opening (9) in the bottom, wherein the secondary spring comprises first means for connecting a first part of a clamping tool to the secondary spring, wherein the secondary spring is arranged in the region of the opening in the bottom of the car body and wherein the opening in the bottom of the car body is embodied such that at least the first part of the clamping tool can be passed through the opening in the bottom of the car body and can be connected to the secondary spring, wherein the first means of the secondary spring for connecting the first part of the clamping tool to the secondary spring are arranged such that a force which is applied by the clamping tool to the secondary spring and which acts in a direction counter to the car body is introduced into the secondary spring such that the secondary spring is biased against the car body.

7. Rail vehicle according to claim 6, **characterised in that** the car body comprises second means for connecting a second part of the clamping tool to the car body, wherein the second means of the car body for connecting the second part of the clamping tool to the car body are arranged in an interior space of the car body.

## Revendications

1. Véhicule ferroviaire, comprenant au moins une caisse (3), au moins un train (2) de roulement et au moins une suspension (1) secondaire pour suspendre la caisse sur le train de roulement,
la caisse (3) et la suspension (1) secondaire étant reliées entre elles à complémentarité de forme, laquelle liaison (7, 8) à complémentarité de forme agit au moins parallèlement à un axe vertical de la caisse vers la caisse et perpendiculairement à l'axe vertical de la caisse, **caractérisé**
**en ce que** le train (2) de roulement et la au moins une suspension (1) secondaire sont reliés l'un à l'autre à complémentarité de forme, laquelle liaison (6, 2) à complémentarité de forme agit au moins parallèlement à un axe vertical du train de roulement, vers le train de roulement et perpendiculairement à l'axe vertical du train de roulement.

2. Véhicule ferroviaire suivant la revendication 1, **caractérisé en ce que**, pour former la liaison à complémentarité de forme, la suspension secondaire a un mandrin (8) conique et la caisse une douille (7) constituée complémentairement.

3. Véhicule ferroviaire suivant la revendication 1, **caractérisé en ce que**, pour former la liaison à complémentarité de forme, la caisse a un mandrin conique et la suspension secondaire une douille constituée complémentairement .

4. Véhicule ferroviaire suivant l'une des revendications 1 à 3, **caractérisé en ce qu'**il comprend au moins un train de roulement ayant deux moteurs de traction, montés parallèlement à un axe longitudinal du train de roulement, et deux suspensions secondaires pour suspendre la caisse sur le train de roulement, lesquelles deux suspensions secondaires sont disposées entre les moteurs de traction.

5. Véhicule ferroviaire suivant l'une des revendications 1 à 4, **caractérisé en ce que** la caisse et la au moins une suspension secondaire sont reliées entre elles sans liaison à coopération de force ou à coopération de matière.

6. Véhicule ferroviaire suivant l'une des revendications 1 à 5, **caractérisé en ce que** la caisse a une ouverture (9) au fond, la suspension secondaire comprenant de premiers moyens de liaison d'une première partie d'un outil de serrage à la suspension secondaire, la suspension secondaire étant disposée dans la région de l'ouverture du fond de la caisse et l'ouverture du fond de la caisse étant constituée de manière à pouvoir, par l'ouverture du fond de la caisse, faire passer au moins la première partie de l'outil de serrage et à pouvoir la relier à la suspension secondaire, les premiers moyens de la suspension secondaire étant, pour la liaison de la première partie de l'outil de serrage à la suspension secondaire, disposés de manière à ce qu'une force, qui est appliquée par l'outil de serrage à la suspension secondaire et qui agit dans une direction contre la caisse, soit appliquée à la suspension secondaire de manière à précontraindre la suspensions secondaire contre la caisse.

7. Véhicule ferroviaire suivant la revendication 6, **caractérisé en ce que** la caisse comprend deux moyens de liaison d'une deuxième partie de l'outil de serrage à la caisse, les deuxièmes moyens de la caisse étant disposés pour la liaison de la deuxième partie de l'outil à la caisse, dans un espace intérieur de la caisse.
